# EUROPÄISCHE PATENTSCHRIFT

(11) **EP 2 924 362 B1**
(45) Veröffentlichungstag und Bekanntmachung des Hinweises auf die Patenterteilung: **04.12.2019**
(21) Anmeldenummer: 15159988.3
(22) Anmeldetag: 20.03.2015
(51) Int. Cl.: F24F 13/14, F24F 11/00, F24F 11/30, F24F 110/20

(54) **LÜFTUNGSEINRICHTUNG**
VENTILATION DEVICE
DISPOSITIF D'AÉRATION

(30) Priorität: 25.03.2014 DE 102014104063
(43) Veröffentlichungstag der Anmeldung: 30.09.2015
(73) Patentinhaber: MACO Technologie GmbH, 5020 Salzburg (AT)
(72) Erfinder: Geissler, Jürgen, 8786 Rottenmann (AT)
(74) Vertreter: Manitz Finsterwald Patent- und Rechtsanwaltspartnerschaft mbB

(56) Entgegenhaltungen:
- DE-A1- 19 601 453
- FR-A1- 2 955 920
- FR-A2- 2 589 996

## Beschreibung

Die vorliegende Erfindung betrifft eine Lüftungseinrichtung, die einen in einen zu lüftenden Raum mündenden Lüftungskanal definiert und ein in dem Lüftungskanal angeordnetes Verschlusselement umfasst, das in Abhängigkeit von der Luftfeuchtigkeit im zu lüftenden Raum zwischen einer Öffnungsstellung und einer Schließstellung bewegbar ist.

In der DE 196 01 453 A1 ist bereits eine Vorrichtung zur Einstellung des Durchlassquerschnitts einer Lüftungsöffnung eines Raumes beschrieben, bei der die Position einer Klappe in Abhängigkeit von der Feuchtigkeit verstellbar ist. Dazu ist ein durch ein Flechtband gebildetes hygrometrisches Betätigungsorgan vorgesehen, dessen Länge sich in Abhängigkeit von der Feuchtigkeit verändert. Das hygrometrische Betätigungsorgan ist an einem Ende an einem Rahmen der Vorrichtung befestigt und am anderen Ende mit einem gleitend am Rahmen gelagerten Teil verbunden, das durch eine Feder in Richtung der Ausdehnung des hygrometrischen Betätigungsorgans beaufschlagt ist. Das Federelement sowie das feuchtigkeitsempfindliche Element sind über das am Rahmen der Vorrichtung gelagerte Teil, ein verschiebbar an diesem Teil gelagertes weiteres Teil und eine Kurbel mit der als Verschlusselement vorgesehenen Klappe verbunden, wobei die beiden Teile jeweils als eine Art Schlitten ausgeführt sind.

Bisher bekannte Lüftungseinrichtungen dieser Art weisen unter anderem den Nachteil auf, dass zur Ansteuerung des Verschlusselements eine relativ komplizierte und aufwendige Mechanik vorgesehen ist.

Der Erfindung liegt die Aufgabe zugrunde, eine verbesserte Lüftungseinrichtung der eingangs genannten Art anzugeben, die bei möglichst einfach gehaltenem Aufbau eine zuverlässige von der Luftfeuchtigkeit abhängige automatische Lüftung gewährleistet.

Diese Aufgabe wird erfindungsgemäß durch eine Lüftungseinrichtung mit den Merkmalen des Anspruchs 1 gelöst.

Erfindungsgemäß ist das Verschlusselement über eine automatische Stelleinheit betätigbar, die ein Federelement sowie ein durch das vorgespannte Federelement gestreckt gehaltenes feuchtigkeitsempfindliches Element umfasst, wobei das Verschlusselement bei zunehmender Luftfeuchtigkeit durch entsprechend zunehmendes Entspannen des Federelements aufgrund der zunehmenden Länge des feuchtigkeitsempfindlichen Elements in Öffnungsrichtung und bei abnehmender Luftfeuchtigkeit aufgrund des sich entgegen der Federkraft wieder zusammenziehenden feuchtigkeitsempfindlichen Elements in Schließrichtung beaufschlagbar ist und die Verbindung zwischen der das Federelement sowie das feuchtigkeitsempfindliche Element umfassenden Stelleinheit und dem Verschlusselement ein elastisches Band umfasst. Dabei ist das elastische Band bevorzugt so ausgebildet und angeordnet, dass es in Längsrichtung sowohl Zug- als auch Druckkräfte aufnehmen und weiterleiten kann.

Aufgrund dieser Ausbildung ist bei äußerst einfach gehaltenem Aufbau eine zuverlässige von der Luftfeuchtigkeit abhängige automatische Lüftung gewährleistet. Nimmt die Luftfeuchtigkeit zu, erfolgt auch eine Zunahme der Länge des feuchtigkeitsempfindlichen Elements, wodurch sich das vorgespannte Federelement um ein entsprechendes Maß wieder entspannen kann. Mit dem sich entsprechend entspannenden Federelement wird das Verschlusselement in Öffnungsrichtung beaufschlagt und je nach Luftfeuchtigkeit mehr oder weniger geöffnet. Dagegen zieht sich das feuchtigkeitsempfindliche Element bei abnehmender Luftfeuchtigkeit wieder zusammen, wodurch das Federelement wieder gespannt wird. Dabei wird das Verschlusselement je nach Luftfeuchtigkeit wieder mehr oder weniger geschlossen. Die entsprechende Ansteuerung des Verschlusselements erfolgt bei relativ einfachem Aufbau der Lüftungseinrichtung äußerst zuverlässig und automatisch.

Weiterbildungen der erfindungsgemäßen Lüftungseinrichtung ergeben sich aus den Unteransprüchen, der Beschreibung sowie der beigefügten Zeichnung.

Das feuchtigkeitsempfindliche Element umfasst bevorzugt ein langgestrecktes Element, insbesondere ein feuchtigkeitsempfindliches Band, bei dem es sich insbesondere um ein feuchtigkeitsempfindliches Kunststoffband handeln kann. Derartige Bänder sind als solche allgemein bekannt.

Das Federelement kann insbesondere eine Zugfeder, insbesondere Schraubenzugfeder, umfassen. Vorteilhaft kann die Zugfeder parallel und insbesondere in Verlängerung des feuchtigkeitsempfindlichen Elements angeordnet sein.

Das Verschlusselement umfasst vorteilhafterweise eine um eine Achse verschwenkbare Klappe. Bevorzugt sind das feuchtigkeitsempfindliche Element und/oder die Zugfeder parallel zu der Achse der verschwenkbaren Klappe angeordnet. Durch diese Anordnung wird ein optimierter minimaler Platzbedarf der Lüftungseinrichtung erreicht. Insbesondere wird dabei der für die Stelleinheit benötigte Raum in Längsrichtung der Lüftungseinrichtung minimiert. Dadurch sind eine maximale Länge des Verschlusselements und damit eine maximale Lüftungswirkung erreichbar.

Gemäß einer bevorzugten praktischen Ausführungsform der erfindungsgemäßen Lüftungseinrichtung ist ein Ende des feuchtigkeitsempfindlichen Elements festgelegt und dessen freies Ende mit dem Federelement verbunden. Dabei ist das Verschlusselement bevorzugt mit der Verbindungsstelle zwischen dem feuchtigkeitsempfindlichen Element und dem Federelement gekoppelt.

Die das Federelement sowie das feuchtigkeitsempfindliche Element umfassende Stelleinheit ist zweckmäßigerweise über ein Hebelgetriebe mit dem Verschlusselement gekoppelt. Dabei kann das Hebelgetriebe beispielsweise eine exzentrisch gelagerte Welle, eine Kurbel oder dergleichen umfassen.

In bestimmten Fällen ist es auch von Vorteil, wenn. Gemäß einer weiteren zweckmäßigen Ausführungsform der erfindungsgemäßen Lüftungseinrichtung ist ein Feststellelement zum Feststellen des Verschlusselements in dessen Schließstellung vorgesehen, durch das das Federelement unabhängig von der vorhandenen Luftfeuchtigkeit in seiner vorgespannten Stellung fixierbar ist. Nachdem sich das Federelement in diesem Fall selbst bei zunehmender Feuchtigkeit nicht mehr entspannen kann, ist auch das feuchtigkeitsempfindliche Element daran gehindert, sich längenwirksam auszudehnen. Das Verschlusselement verbleibt somit trotz zunehmender Feuchtigkeit in seiner Schließstellung. Erst nachdem das Federelement von dem verstellbaren Feststellelement wieder freigegeben wird, kann das Verschlusselement mit zunehmender Feuchtigkeit wieder in Öffnungsrichtung beaufschlagt werden.

Das Feststellelement kann beispielsweise einen um eine Achse schwenkbar gelagerten Hebel oder dergleichen umfassen.

Die erfindungsgemäße Lüftungseinrichtung umfasst bevorzugt ein mit Lüftungsöffnungen versehenes Gehäuse, in dem insbesondere das Verschlusselement, die Stelleinheit, das Federelement sowie das feuchtigkeitsempfindliche Element integriert sind. Gegebenenfalls können auch das Hebelgetriebe, das elastische Band und/oder das Feststellelement in dem Gehäuse integriert sein.

Die erfindungsgemäße Lüftungseinrichtung kann beispielsweise in einer Öffnung einer den zu lüftenden Raum begrenzenden Wand oder Decke, an oder in einem Blendrahmen oder an oder in einem Fenster- oder Türflügel montiert werden.

Die Erfindung wird im Folgenden anhand eines Ausführungsbeispiels unter Bezugnahme auf die Zeichnung näher erläutert; in dieser zeigen:
- Fig. 1: eine schematische, teilweise geschnittene seitliche Teilansicht einer beispielhaften Ausführungsform einer erfindungsgemäßen Lüftungseinrichtung,
- Fig. 2: eine schematische perspektivische Teildarstellung der Lüftungseinrichtung gemäß Fig. 1 und
- Fig. 3: eine Ansicht des Verschlusselements, der Stelleinheit und des elastischen Bandes der Lüftungseinrichtung gemäß Fig. 1 von unten, wobei das Gehäuse der Übersichtlichkeit halber weggelassen ist.

Die Fig. 1 bis 3 zeigen in schematischer Darstellung einen Endabschnitt einer beispielhaften Ausführungsform einer erfindungsgemäßen Lüftungseinrichtung 10.

Die Lüftungseinrichtung 10 definiert einen in einen zu lüftenden Raum mündenden Lüftungskanal 12 und umfasst ein in dem Lüftungskanal 12 angeordnetes Verschlusselement 14, das in Abhängigkeit von der Luftfeuchtigkeit im zu lüftenden Raum zwischen einer Öffnungsstellung und einer Schließstellung bewegbar ist.

Das Verschlusselement 14 ist über eine automatische Stelleinheit 16 betätigbar, die ein Federelement 18 sowie ein durch das vorgespannte Federelement 18 gestreckt gehaltenes feuchtigkeitsempfindliches Element 20 umfasst. Das feuchtigkeitsempfindliche Element 20 spricht auf die Luftfeuchtigkeit im zu lüftenden Raum an und dehnt sich bei zunehmender Luftfeuchtigkeit aus, während es sich bei abnehmender Luftfeuchtigkeit wieder zusammenzieht.

Dabei wird das Verschlusselement 14 bei zunehmender Luftfeuchtigkeit durch entsprechend zunehmendes Entspannen des Federelements 18 aufgrund der zunehmenden Länge des feuchtigkeitsempfindlichen Elements 20 in Öffnungsrichtung und bei abnehmender Luftfeuchtigkeit aufgrund des sich entgegen der Federkraft wieder zusammenziehenden feuchtigkeitsempfindlichen Elements 20 in Schließrichtung beaufschlagt.

Bei zunehmender Luftfeuchtigkeit nimmt somit die Länge des feuchtigkeitsempfindlichen Elements 20 zu, wodurch das dieses feuchtigkeitsempfindliche Element 20 gestreckt haltende vorgespannte Federelement 18 sich entsprechend entspannen kann. Dabei hängt das Ausmaß, um das sich das Federelement 18 entspannt, von der Zunahme der Luftfeuchtigkeit ab. Mit sich entspannendem Federelement 18 wird das Verschlusselement 14 je nach Ausmaß der Zunahme der Luftfeuchtigkeit mehr oder weniger in Öffnungsrichtung beaufschlagt. Dagegen zieht sich das feuchtigkeitsempfindliche Element 20 bei abnehmender Luftfeuchtigkeit wieder mehr oder weniger zusammen, wodurch das Verschlusselement 14 entsprechend in Schließrichtung beaufschlagt wird.

Das feuchtigkeitsempfindliche Element 20 kann beispielsweise ein feuchtigkeitsempfindliches Band, insbesondere ein feuchtigkeitsempfindliches Kunststoffband umfassen.

Das Federelement 18 kann wie dargestellt beispielsweise eine Zugfeder, insbesondere Schraubenzugfeder, umfassen.

Beim vorliegenden Ausführungsbeispiel umfasst das Verschlusselement 14 eine um eine Achse 22 verschwenkbare Klappe. Grundsätzlich ist jedoch auch ein andersartiges Verschlusselement denkbar.

Ein Ende (nicht gezeigt) des feuchtigkeitsempfindlichen Elements 20 ist festgelegt, während dessen freies Ende 24 mit dem Federelement 18 verbunden ist.

Das Verschlusselement 14 ist mit der Verbindungsstelle 26 zwischen dem feuchtigkeitsempfindlichen Element 20 und dem Federelement 18 bzw. einem dieser Verbindungsstelle 26 benachbarten Bereich gekoppelt. Zur Ankopplung der das Federelement 18 sowie das feuchtigkeitsempfindliche Element 20 umfassenden Stelleinheit 16 an das Verschlusselement 14 kann beispielsweise ein Hebelgetriebe 28 vorgesehen sein. Dabei kann das Hebelgetriebe 28 wie dargestellt beispielsweise eine exzentrisch gelagerte Welle oder Kurbel 30 umfassen.

Die Verbindung zwischen der das Federelement 18 sowie das feuchtigkeitsempfindliche Element 20 umfassenden Stelleinheit 16 und dem Verschlusselement 14 kann wie dargestellt überdies ein insbesondere druck- und zugbelastbares elastisches Band 32 umfassen. Im vorliegenden Fall ist ein Ende dieses elastischen Bandes 32 mit der Verbindungsstelle 26 zwischen dem feuchtigkeitsempfindlichen Element 20 und dem Federelement 18 und dessen anderes Ende mit dem Hebelgetriebe 28 bzw. dessen exzentrischer Welle bzw. Kurbel 30 verbunden. Das elastische Band 32 ist dabei in einer Führung 33 geführt, um in Längsrichtung sowohl Zug- als auch Druckkräfte übertragen zu können.

Fig. 1 zeigt die Lüftungseinrichtung 10 in einer schematischen, teilweise geschnittenen seitlichen Teilansicht. In Fig. 2 ist die Lüftungseinrichtung 10 in einer schematischen perspektivischen Teildarstellung wiedergegeben. Wie aus diesen Figuren ersichtlich, kann die Lüftungseinrichtung 10 ein mit Lüftungsöffnungen versehenes Gehäuse 36 umfassen, in dem das Verschlusselement 14, die Stelleinheit 16, das Federelement 18, das feuchtigkeitsempfindliche Element 20 und gegebenenfalls auch das elastische Band 32 integriert sind.

Fig. 3 zeigt eine Ansicht des Verschlusselements 14, der Stelleinheit 16 und des elastischen Bandes 32 der Lüftungseinrichtung 10 gemäß Fig. 1 von unten, wobei das Gehäuse 36 der Übersichtlichkeit halber weggelassen ist.

Wie insbesondere den Fig. 2 und 3 entnommen werden kann, kann die Lüftungseinrichtung 10 zudem ein Feststellelement 34 umfassen, über das ein Endabschnitt 46 des feuchtigkeitsempfindlichen Elements 20 zum Feststellen des Verschlusselements 14 in dessen Schließstellung so beaufschlagbar ist, dass das mit dem Endabschnitt 46 verbundene Federelement 38 bei zunehmender Feuchtigkeit in seiner vorgespannten Stellung fixiert wird. Gleichzeitig wird das feuchtigkeitsempfindliche Element 20 daran gehindert, sich auszudehnen. Dabei kann das Feststellelement 34 beispielsweise einen um eine Achse 38 (vgl. die Fig. 3) schwenkbar gelagerten Hebel umfassen, welcher in seiner Feststellposition, in der er mit einem Ansatz 40 (vgl. Fig. 2) mit dem Endabschnitt 46 des feuchtigkeitsempfindlichen Elements 20 in Eingriff kommt, mit dem Gehäuse 36 verrastbar ist. Dazu kann das hebelartige Feststellelement 34 beispielsweise mit einer Rastöffnung 42 (vgl. Fig. 3) versehen sein, die mit einem dem Gehäuse 36 zugeordneten Rastvorsprung 44 (vgl. Fig. 2) zusammenwirkt. Im vorliegenden Fall ist das Feststellelement 34 allgemein T-förmig, wobei es um eine an einem der beiden äußeren Enden seines Querbalkens vorgesehene Achse 38 schwenkbar ist, während die Rastöffnung 42 im Bereich des gegenüberliegenden Abschnitts des Querbalkens vorgesehen ist. Der Ansatz 40, mit dem das hebelartige Feststellelement 34 mit dem feuchtigkeitsempfindlichen Element 20 in Eingriff kommt, ist durch den mittleren Abschnitt des allgemein T-förmigen Feststellelements 34 gebildet.

Wie insbesondere anhand der Fig. 2 und 3 zu erkennen ist, ist das feuchtigkeitsempfindliche Element 20 an seinem dem Federelement 18 zugewandten Ende mit dem Endabschnitt 46 versehen, der eine Öffnung 48 aufweist, in die ein dem elastischen Band 32 zugeordneter Zapfen 50 eingreift. Zudem ist der Endabschnitt 46 des feuchtigkeitsempfindlichen Elements 22 mit einem Ansatz 52 versehen, in dem eine Öffnung 54 vorgesehen ist, in die ein Ende des Federelements 18 eingehängt ist. Mit seinem anderen Ende ist das Federelement 18 am Gehäuse 36 abgestützt (vgl. insbesondere Fig. 2).

Die erfindungsgemäße Lüftungseinrichtung 10 kann insbesondere in einer Öffnung einer den zu lüftenden Raum begrenzenden Wand oder Decke, an oder in einem Blendrahmen oder an oder in einem Fenster- oder Türflügel montiert werden.

### Bezugszeichenliste

- 10: Lüftungseinrichtung
- 12: Lüftungskanal
- 14: Verschlusselement
- 16: automatische Stelleinheit
- 18: Federelement
- 20: feuchtigkeitsempfindliches Element
- 22: Achse
- 24: freies Ende
- 26: Verbindungsstelle
- 28: Hebelgetriebe
- 30: exzentrische Welle, Kurbel
- 32: elastisches Band
- 33: Führung
- 34: Feststellelement
- 36: Gehäuse
- 38: Achse
- 40: Ansatz
- 42: Rastöffnung
- 44: Rastvorsprung
- 46: Endabschnitt
- 48: Öffnung
- 50: Zapfen
- 52: Ansatz
- 54: Öffnung

## Patentansprüche

1. Lüftungseinrichtung (10), die einen in einen zu lüftenden Raum mündenden Lüftungskanal (12) definiert und ein in dem Lüftungskanal (12) angeordnetes Verschlusselement (14) umfasst, das in Abhängigkeit von der Luftfeuchtigkeit im zu lüftenden Raum zwischen einer Öffnungsstellung und einer Schließstellung bewegbar ist, wobei das Verschlusselement (14) über eine automatische Stelleinheit (16) betätigbar ist, die ein Federelement (18) sowie ein durch das vorgespannte Federelement (18) gestreckt gehaltenes feuchtigkeitsempfindliches Element (20) umfasst, das Verschlusselement (14) bei zunehmender Luftfeuchtigkeit durch entsprechend zunehmendes Entspannen des Federelements (18) aufgrund der zunehmenden Länge des feuchtigkeitsempfindlichen Elements (20) in Öffnungsrichtung und bei abnehmender Luftfeuchtigkeit aufgrund des sich entgegen der Federkraft wieder zusammenziehenden feuchtigkeitsempfindlichen Elements (20) in Schließrichtung beaufschlagbar ist, und
**dadurch gekennzeichnet, dass** die Verbindung zwischen der das Federelement (18) sowie das feuchtigkeitsempfindliche Element (20) umfassenden Stelleinheit (16) und dem Verschlusselement (14) ein elastisches Band (32) umfasst.

2. Lüftungseinrichtung nach Anspruch 1,
**dadurch gekennzeichnet, dass** das elastische Band (32) so ausgebildet und angeordnet ist, dass es in Längsrichtung sowohl Zugals auch Druckkräfte aufnehmen und weiterleiten kann.

3. Lüftungseinrichtung nach Anspruch 2,
**dadurch gekennzeichnet, dass** das elastische Band (32) in einer Führung (33) geführt ist, um von der Stelleinheit (16) sowohl Zugals auch Druckkräfte auf das Verschlusselement (14) übertragen zu können.

4. Lüftungseinrichtung nach zumindest einem der vorstehenden Ansprüche, **dadurch gekennzeichnet, dass** das feuchtigkeitsempfindliche Element (20) ein feuchtigkeitsempfindliches Band, insbesondere ein feuchtigkeitsempfindliches Kunststoffband umfasst.

5. Lüftungseinrichtung nach zumindest einem der vorstehenden Ansprüche, **dadurch gekennzeichnet, dass** das Federelement (18) eine Zugfeder, insbesondere Schraubenzugfeder, umfasst.

6. Lüftungseinrichtung nach Anspruch 5,
**dadurch gekennzeichnet, dass** die Zugfeder (18) parallel und insbesondere in Verlängerung des feuchtigkeitsempfindlichen Elements (20) angeordnet ist.

7. Lüftungseinrichtung nach zumindest einem der vorstehenden Ansprüche, **dadurch gekennzeichnet, dass** das Verschlusselement (14) eine um eine Achse (22) verschwenkbare Klappe umfasst.

8. Lüftungseinrichtung nach zumindest einem der vorstehenden Ansprüche, **dadurch gekennzeichnet, dass** ein Ende des feuchtigkeitsempfindlichen Elements (20) festgelegt und dessen freies Ende (24) mit dem Federelement (18) verbunden ist.

9. Lüftungseinrichtung nach Anspruch 8,
**dadurch gekennzeichnet, dass** das Verschlusselement (14) mit der Verbindungsstelle (26) zwischen dem feuchtigkeitsempfindlichen Element (20) und dem Federelement (18) gekoppelt ist.

10. Lüftungseinrichtung nach zumindest einem der vorstehenden Ansprüche, **dadurch gekennzeichnet , dass** die das Federelement (18) sowie das feuchtigkeitsempfindliche Element (20) umfassende Stelleinheit (16) über ein Hebelgetriebe (28) mit dem Verschlusselement (14) gekoppelt ist.

11. Lüftungseinrichtung nach Anspruch 10,
**dadurch gekennzeichnet, dass** das Hebelgetriebe eine exzentrisch gelagerte Welle, eine Kurbel (30) oder dergleichen umfasst.

12. Lüftungseinrichtung nach zumindest einem der vorstehenden Ansprüche, **dadurch gekennzeichnet, dass** ein Feststellelement (34) zum Feststellen des Verschlusselements (14) in dessen Schließstellung vorgesehen ist, durch das das Federelement (18) unabhängig von der vorhandenen Luftfeuchtigkeit in seiner vorgespannten Stellung fixierbar ist.

13. Lüftungseinrichtung nach Anspruch 12,
**dadurch gekennzeichnet, dass** das Feststellelement (34) einen um eine Achse (38) schwenkbar gelagerten Hebel umfasst.

14. Lüftungseinrichtung nach zumindest einem der vorstehenden Ansprüche, **dadurch gekennzeichnet, dass** sie ein mit Lüftungsöffnungen versehenes Gehäuse (36) umfasst, in dem das Verschlusselement (14), die Stelleinheit (16), das Federelement (18) sowie das feuchtigkeitsempfindliche Element (20) integriert sind.

## Claims

1. A ventilation device (10) which defines a ventilation passage (12) opening into a room to be ventilated and which comprises a closure element (14) which is arranged in the ventilation passage (12) and which is movable between an open position and a closed position in dependence on the humidity in the room to be ventilated, wherein the closure element (14) can be actuated via an automatic actuating unit (16) which comprises a spring element (18) and a humidity-sensitive element (20) held in a stretched manner by the preloaded spring element (18); wherein, as the humidity increases, the closure element (14) can be acted on in an opening direction through a correspondingly increasing relaxation of the spring element (18) due to the increasing length of the humidity-sensitive element (20) and, as the humidity decreases, said closure element (14) can be acted on in a closing direction due to the humidity-sensitive element (20) contracting again against the spring force, and
**characterized in that** the connection between the actuating unit (16), comprising the spring element (18) and the humidity-sensitive element (20), and the closure element (14) comprises an elastic band (32).

2. A ventilation device in accordance with claim 1,
**characterized in that** the elastic band (32) is configured and arranged such that it can take up and transfer both tensile forces and compressive forces in a longitudinal direction.

3. A ventilation device in accordance with claim 2,
**characterized in that** the elastic band (32) is guided in a guide (33) in order to be able to transfer both tensile forces and compressive forces from the actuating unit (16) to the closure element (14).

4. A ventilation device in accordance with at least one of the preceding claims, **characterized in that** the humidity-sensitive element (20) comprises a humidity-sensitive band, in particular a humidity-sensitive plastic band.

5. A ventilation device in accordance with at least one of the preceding claims, **characterized in that** the spring element (18) comprises a tension spring, in particular a screw tension spring.

6. A ventilation device in accordance with claim 5,
**characterized in that** the tension spring (18) is arranged in parallel with and in particular in extension of the humidity-sensitive element (20).

7. A ventilation device in accordance with at least one of the preceding claims, **characterized in that** the closure element (14) comprises a flap pivotable about an axle (22).

8. A ventilation device in accordance with at least one of the preceding claims, **characterized in that** one end of the humidity-sensitive element (20) is fixed and its free end (24) is connected to the spring element (18).

9. A ventilation device in accordance with claim 8,
**characterized in that** the closure element (14) is coupled to the connection point (26) between the humidity-sensitive element (20) and the spring element (18).

10. A ventilation device in accordance with at least one of the preceding claims, **characterized in that** the actuating unit (16) comprising the spring element (18) and the humidity-sensitive element (20) is coupled to the closure element (14) via a lever gear (28).

11. A ventilation device in accordance with claim 10,
**characterized in that** the lever gear comprises an eccentrically supported shaft, a crank (30) or the like.

12. A ventilation device in accordance with at least one of the preceding claims, **characterized in that** a fixing element (34) is provided for fixing the closure element (14) in its closed position, with the spring element (18) being fixable in its preloaded position by said fixing element (34) independently of the humidity present.

13. A ventilation device in accordance with claim 12,
**characterized in that** the fixing element (34) comprises a lever pivotally supported about an axle (38).

14. A ventilation device in accordance with at least one of the preceding claims, **characterized in that** it comprises a housing (36) which is provided with ventilation openings and in which the closure element (14), the actuating unit (16), the spring element (18) and the humidity-sensitive element (20) are integrated.

## Revendications

1. Dispositif de ventilation (10) qui définit un conduit de ventilation (12) débouchant dans un local à ventiler et qui comprend un élément d'obturation (14) disposé dans le conduit de ventilation (12) et pouvant être déplacé entre une position ouverte et une position fermée en fonction de l'humidité de l'air dans le local à ventiler, l'élément d'obturation (14) pouvant être actionné par une unité de positionnement automatique (16) qui comprend un élément ressort (18) et un élément sensible à l'humidité (20) maintenu tendu par l'élément ressort (18) précontraint, l'élément d'obturation (14) pouvant être sollicité dans la direction d'ouverture par une détente croissante correspondante de l'élément ressort (18) en raison de la longueur croissante de l'élément sensible à l'humidité (20) lors d'une augmentation de l'humidité de l'air, et pouvant être sollicité dans la direction de fermeture en raison de l'élément sensible à l'humidité (20) se contractant en sens opposé à la force du ressort lors d'une baisse de l'humidité de l'air,
**caractérisé en ce que**
la liaison entre l'unité de positionnement (16), comprenant l'élément ressort (18) et l'élément sensible à l'humidité (20), et l'élément d'obturation (14) comprend une bande élastique (32).

2. Dispositif de ventilation selon la revendication 1,
**caractérisé en ce que**
la bande élastique (32) est conçue et disposée de manière à pouvoir encaisser et transmettre aussi bien des forces de traction que des forces compression dans la direction longitudinale.

3. Dispositif de ventilation selon la revendication 2,
**caractérisé en ce que**
la bande élastique (32) est guidée dans un guidage (33) pour pouvoir transmettre aussi bien des forces de traction que des forces de compression à l'élément d'obturation (14) depuis l'unité de positionnement (16).

4. Dispositif de ventilation selon l'une au moins des revendications précédentes,
**caractérisé en ce que**
l'élément sensible à l'humidité (20) est une bande sensible à l'humidité, en particulier une bande en matière plastique sensible à l'humidité.

5. Dispositif de ventilation selon l'une au moins des revendications précédentes,
**caractérisé en ce que**
l'élément ressort (18) comprend un ressort de traction, en particulier un ressort de traction hélicoïdal.

6. Dispositif de ventilation selon la revendication 5,
**caractérisé en ce que**
le ressort de traction (18) est disposé parallèlement et en particulier en prolongement de l'élément sensible à l'humidité (20).

7. Dispositif de ventilation selon l'une au moins des revendications précédentes,
**caractérisé en ce que**
l'élément d'obturation (14) comprend un volet mobile en pivotement autour d'un axe (22).

8. Dispositif de ventilation selon l'une au moins des revendications précédentes,
**caractérisé en ce que**
une extrémité de l'élément sensible à l'humidité (20) est immobilisée et son extrémité libre (24) est reliée à l'élément ressort (18).

9. Dispositif de ventilation selon la revendication 8,
**caractérisé en ce que**
l'élément d'obturation (14) est couplé à l'emplacement de liaison (26) entre l'élément sensible à l'humidité (20) et l'élément ressort (18).

10. Dispositif de ventilation selon l'une au moins des revendications précédentes,
**caractérisé en ce que**
l'unité de positionnement (16) comprenant l'élément ressort (18) et l'élément sensible à l'humidité (20) est couplée à l'élément d'obturation (14) via un mécanisme à levier (28).

11. Dispositif de ventilation selon la revendication 10,
**caractérisé en ce que**
le mécanisme à levier comprend un arbre monté excentriquement, une manivelle (30) ou similaire.

12. Dispositif de ventilation selon l'une au moins des revendications précédentes,
**caractérisé en ce que**
il est prévu un élément d'immobilisation (34) pour immobiliser l'élément d'obturation (14) dans sa position fermée, qui permet de fixer l'élément ressort (18) dans sa position précontrainte, indépendamment de l'humidité d'air présente.

13. Dispositif de ventilation selon la revendication 12,
**caractérisé en ce que**
l'élément d'immobilisation (34) comprend un levier monté mobile en pivotement autour d'un axe (38).

14. Dispositif de ventilation selon l'une au moins des revendications précédentes,
**caractérisé en ce que**
il comprend un boîtier (36) pourvu d'orifices de ventilation, dans lequel sont intégrés l'élément d'obturation (14), l'unité de positionnement (16), l'élément ressort (18) ainsi que l'élément sensible à l'humidité (20).
